# FASCICULE DE BREVET EUROPEEN

(11) **EP 0 669 431 B1**
(45) Date de publication et mention de la délivrance du brevet: **19.08.1998**
(21) Numéro de dépôt: 95870013.0
(22) Date de dépôt: 22.02.1995
(51) Int. Cl.: E04B 7/02, E04B 1/24

(54) **Système pour poutres**
Trägersystem
Girder system

(30) Priorité: 24.02.1994 BE 9400213
(43) Date de publication de la demande: 30.08.1995
(73) Titulaire: SADEF N.V., B-8830 Hooglede-Gits (BE)
(72) Inventeur: Carbonez, Pierre, B-8800 Roeselaere (BE); Roose, Marc, B-8400 Oostende (BE)
(74) Mandataire: Bird, Ariane

(56) Documents cités:
- EP-A- 0 104 271
- EP-A- 0 446 158
- GB-A- 2 169 678
- US-A- 2 131 466

## Description

La présente invention a pour objet un tirant pour relier des poutres qui font partie d'une structure montée sur une structure ou armature principale, ainsi qu'un système utilisant de tels tirants. Ce système comprend des tirants qui sont placés dans le prolongement l'un de l'autre, l'âme d'une poutre étant fixée entre deux tirants placés dans le prolongement l'un de l'autre.

Les tirants sont connus pour reprendre des forces de traction ou de compression (poussée) et pour assurer une résistance à la torsion suffisante, grâce à quoi les déplacements latéraux et la torsion des poutres, par exemple de toitures, de mezzanines et de supports de palettes, peuvent être évités.

Par exemple, le brevet US-A-5 077 953 décrit un écarteur qui n'empêche pas la torsion des poutres. L'écarteur nécessite une perforation importante des poutres, cette perforation affaiblissant les poutres. Les lignes de force ne s'étendent pas dans le prolongement l'une de l'autre. Des forces parasitaires sont ainsi créées, elles-ci réduisant la solidité des matériaux utilisés.

Un autre système est constitué par le soudage d'une plaque extrême sur un tirant. On relie deux plaques extrêmes de deux tirants avec interposition entre eux d'une poutre, au moyen de boulons. Le coût d'un tel système est onéreux par rapport à la solution proposée par l'invention. La surface de la buse prézinguée est abîmée et perd dès lors de sa résistance à la corrosion.

Un grand défaut de ce système est son montage compliqué de par le fait que deux boulons doivent être engagés dans les plaques d'extrémité et dans la poutre située à une hauteur élevée.

Le brevet anglais GB-B-2169678 permet d'éviter mais de façon insuffisante la torsion de la poutre qui est fixée entre deux tirants, car les deux demi-supports des boulons s'ouvrent par cisaillement par le moment de flexion dans le tirant.

La figure 1 de ce document montre un embout femelle et un embout mâle. L'écrou contenu dans l'embout femelle est formée d'une piéce mais ne contient pas de moyen, sous forme d'une bride, pour appuyer le tirant sur l'une d'une des poutres. Une tige filetée ne peut pas être vissée dans l'embout mâle du tirant. Ni l'embout femelle ni l'embout mâle ne contiennent une gorge annulaire extérieure avec une déformation correspondante du tuyau du tirant.

Les problèmes mentionés ci-dessus sont résolus par un tirant ainsi que défini aux revendications 1 à 16 et un système ainsi que défini aux revendications 17 à 20.

Le tirant suivant l'invention est un tirant qui présente une résistance suffisante à la flexion, qui peut résister à des hautes forces de traction et de pression, par quoi l'âme d'une poutre est fixée fermement (le desserrage étant difficile), et qui peut facilement être monté.

La présente invention utilise des écrous de préférence réalisé en une pièce sans pièce intermédiaire.

Selon une forme de réalisation de l'invention, le système relie des poutres d'une structure entre des points de fixation de ces poutres sur une structure principale. Ledit système comprend des tirants axiaux situés dans le prolongement l'un de l'autre. L'âme d'une poutre est fixée entre deux tirants situés dans le prolongement l'un de l'autre, un premier tirant étant muni d'une tige filetée sur laquelle un écrou d'un deuxième tirant est vissé, ladite tige filetée étant engagée dans un trou que présente l'âme. Le premier tirant est muni d'un moyen d'appui de sorte que l'âme de la poutre est bloquée entre ledit moyen d'appui et l'écrou. Ce moyen d'appui ou écrou comprend une bride qui est munie d'au moins une protubérance ou anneau dont le bord extérieur adjacent de l'âme définit une surface située (ou dont la majeure partie est située) dans le volume obtenu en prolongeant axialement la paroi extérieure du tirant au voisinage dudit appui ou située dans le volume V défini entre les bords extrêmes de deux tirants entre lesquels la poutre est fixée.

De préférence, l'écrou et moyen d'appui comprennent une bride munie d'au moins une protubérance ou anneau dont le bord extérieur adjacent de l'âme définit une surface située dans le volume obtenu en prolongeant axialement la paroi extérieure du tirant au voisinage dudit écrou ou située dans le volume défini entre les bords extrêmes des deux tirants entre lesquels la poutre est fixée.

Selon une autre forme de réalisation de la présente invention le système relie des poutres d'une structure entre des points de fixation de ces poutres à une structure principale. Ledit système comprend des tirants axiaux s'étendant entre deux poutres ou une poutre et la structure principale, l'âme d'une poutre étant fixée à l'extrémité d'un ou de plusieurs tirants. Ladite extrémité du tirant est munie d'une tige filetée ou d'un écrou, sur laquelle un écrou d'un moyen d'appui est vissé ou dans lequel est vissée une tige filetée d'un moyen d'appui ou d'un boulon, la tige filetée s'étendant à travers une ouverture ou trou que présente l'âme de la poutre, cette âme étant alors fixée entre le moyen d'appui ou boulon et l'écrou. Ce moyen d'appui comprend une bride qui est munie d'au moins une protubérance ou anneau dont le bord extérieur adjacent de l'âme définit une surface située dans le volume obtenu en prolongeant axialement la paroi extérieure du tirant considéré au voisinage de la poutre, tandis que l'écrou comprend une bride qui est avantageusement munie d'au moins une protubérance ou anneau dont le bord extérieur adjacent de l'âme définit une surface située dans le volume obtenu en prolongeant axialement la paroi extérieure du tirant considéré au voisinage de la poutre.

De façon particulièrement avantageuse, dans les systèmes selon l'invention, le moyen d'appui est une bride présentant deux protubérances circulaires ou anneaux, lesdites protubérances ou anneaux étant séparés l'un de l'autre de manière à définir entre eux une gorge. La bride de l'écrou présente également deux protubérances circulaires ou anneaux séparés l'un de l'autre de manière à définir entre eux une gorge. De tels systèmes permettent d'obtenir d'excellentes caractéristiques.

Lorsque la bride présente une gorge s'étendant entre deux protubérances ou anneaux, l'anneau ou protubérance central ( c-à-d adjacent de l'axe du tirant considéré ) peut présenter un bord extérieur ( c-à-d éloigné de l'axe ) adjacent de l'âme de la poutre définissant une surface dont le bord extérieur n'est pas situé dans le volume défini en prolongeant axialement la paroi extérieure du tirant au voisinage de la poutre. Bien que cette forme de réalisation est avantageuse, les formes de réalisation décrites dans les paragraphes précédents semblent souvent encore plus propices, si pas préférées.

Selon une forme de réalisation avantageuse des formes de réalisation du moyen d'appui et de l'écrou présentant une gorge s'étendant entre deux protubérances ou anneaux, le moyen d'appui et l'écrou sont agencés de manière à ce qu'une partie du moyen d'appui touche une partie de l'âme de la poutre qui ne se trouve pas dans le prolongement (axial) de la partie de l'âme que touche une partie de l'écrou, tandis qu'une partie de l'écrou touche une partie de l'âme qui ne se trouve pas dans le prolongement (axial) de la partie de l'âme que touche une partie du moyen d'appui.

Selon une autre forme de réalisation des formes de réalisation d'appui et d'écrou présentant une gorge s'étendant entre deux protubérances ou anneaux, le moyen d'appui et l'écrou sont agencés de manière à ce qu'une partie du moyen d'appui touche une partie de l'âme qui se trouve dans le prolongement de la partie de l'âme que touche une partie de l'écrou.

Dans une forme particulière, le moyen d'appui comprend une bride munie de deux protubérances circulaires ou anneaux, lesdites protubérances circulaires ou anneaux étant distants l'un de l'autre pour former entre eux une gorge. L'écrou comprend une bride présentant deux protubérances circulaires ou anneaux distants l'un de l'autre pour former entre eux une gorge. Une protubérance ou anneau du moyen d'appui ou de l'écrou se trouve dans le prolongement d'une gorge de l'écrou ou du moyen d'appui.

De façon avantageuse, les brides du moyen d'appui et de l'écrou sont munies d'ailettes, ces ailettes s'étendant de préférence entre les anneaux ou protubérances, c'est-à-dire dans les gorges.

D'autres caractéristiques et détails de l'invention ressortiront de la description détaillée suivante dans laquelle il est fait référence aux dessins ci-annexés montrant à titre d'exemple uniquement des tirants munis à ses extrémités de brides présentant une gorge s'étendant entre deux protubérances ou anneaux.

Dans ces dessins,
- la figure 1 montre en perspective une structure d'un bâtiment ;
- les figures 2 à 4 montrent les détails A,B et C de la structure représentée à la figure 1 ;
- les figures 5 à 9 sont des vues de l'élément 21 des tirants de l'invention ;
- la figure 10 montre une autre forme de réalisation d'un tirant, et
- la figure 11 montre un autre système pour poutres.

La figure 1 montre en perspective une partie d'une structure d'une construction qui comprend des piliers, traverses, etc 1 sur lesquels sont attachées des poutres 2 par des moyens de fixation tels que les moyens représentés à la figure 4.

Le moyen 3 représenté à la figure 4 sert pour attacher un profilé 2 en forme de Z, C ou sigma sur un montant principal 1. Le moyen 3 comprend une plaque 5 pliée le long d'un axe 7 et muni d'une gorge ou pli 6.

Le moyen 3 est fixé par exemple au moyen d'écrous ou boulons 9 sur le montant principal 1, tandis que des boulons peuvent par exemple être utilisés pour fixer le profilé en forme de Z, C ou sigma sur le moyen 3.

Entre des points de fixation 3 des poutres 2 sur les piliers ou traverses 1, se trouvent des systèmes 10,11 selon l'invention.

Le système 10 comprend des tirants 10A, 10B, etc qui sont placés dans le prolongement l'un de l'autre. Entre les tirants 10A et 10B est fixée l'âme 30 du profilé 2 par exemple en forme de C (voir figure 2).

Une extrémité du tirant 10A est munie d'une tige filetée 12 sur laquelle l'écrou 13 d'une extrémité du tirant 10B est vissé. La tige filetée 12 tràverse l'âme 30 de la poutre 2 par une ouverture 14.

Grâce au vissage de la tige filetée 12 dans l'écrou 13, l'âme 30 de la poutre 2 est fixée, coincée ou comprimée entre un moyen d'appui 15 du tirant 10A et l'écrou 13 du tirant 10B.

Le moyen d'appui 15 comprend dans la forme de réalisation représentée qui est une des formes préférées, une bride 16A comprenant deux anneaux 17A, 18A entre lesquels est définie une gorge 19A. Dans la gorge 19A et entre les anneaux 17A, 18A s'étendent des ailettes 20A (ailettes reliant les anneaux 17A, 18A) pour accroître encore la rigidité de la bride. Cette bride, ailettes et anneaux sont par exemple réalisés en une matière synthétique, par exemple en polyamide armé (fibre de verre).

L'écrou 13 est, dans la forme de réalisation représentée, également muni d'une bride 16B avec deux anneaux 17B, 18B entre lesquels une gorge 19B est définie et qui sont reliés l'un à l'autre par des ailettes 20B s'étendant dans la gorge 19B.

Dans cette forme de réalisation, le moyen d'appui 15 et l'écrou 13 sont agencés de manière telle que les parties de l'âme 30 que touchent les anneaux 17A, 18A du moyen d'appui 15 sont dans le prolongement (direction de l'axe X du tirant) des parties de l'âme 30 que touchent les anneaux 17B, 18B de l'écrou 13.

Comme on le remarquera, les anneaux 17A, 17B du moyen d'appui 15 et de l'écrou 13 présentent un bord 17A1, 17B1 adjacent de l'âme 30 de la poutre et dirigée vers l'anneau 18A, 18B (c'est-à-dire éloigné de l'axe X), qui définit une surface située dans le volume V obtenu en prolongeant dans la direction axiale X la paroi extérieure des tirants 10A, 10B, c'est-à-dire dans le cas représenté dans le volume V défini entre le bord extrême (100) de la paroi extérieure du tirant 10A (bord tourné vers l'âme 30) et le bord extrême (101) de la paroi extérieure du tirant 10B (bord tourné vers l'âme 30).

La surface définie par ledit bord 17A1, 17B1 est avantageusement éloignée d'une distance de 1 mm, de préférence d'au moins 2 mm, en particulier de 3 à 5 mm de la surface extérieure dudit volume.

Les ailettes 20A, 20B ont avantageusement une surface supérieure qui initialement ne correspond pas à la surface supérieure de l'anneau 17A, 17B ni à la surface supérieure de l'anneau 18A, 18B (surface supérieure des ailettes légèrement en retrait par rapport aux surfaces supérieures des anneaux 17A, 17B, 18A, 18B, avant montage). Après montage, ces surfaces supérieures s'étendent avantageusement dans un même plan WA, WB. Ces ailettes 20A, 20B forment en quelque sorte des doigts solidaires de l'anneau central 17A, 17B ledit anneau central s'étendant dans le volume V défini en prolongeant axialement la paroi extérieure du tirant, tandis que lesdites ailettes s'étendent hors dudit volume V.

On a remarqué qu'en utilisant un tel système, le desserrage ou dévissage de la tige filetée était difficile et que le système présentait une excellente résistance à la flexion.

L'écrou 13 et le moyen d'appui 15 sont constitués d'un élément qui est montré à la figure 5. Cet élément 21 a une forme sensiblement cylindrique et présente à ses deux extrémités un évidement 22,23. L'évidement 22 est muni d'un filet sur lequel l'extrémité d'une tige filetée peut être vissée pour la fixer. L'évidement 23 est muni d'ailettes 24 pour accroître la rigidité de l'élément.

L'élément présente une gorge annulaire 25 qui sert à fixer l'élément 21 à une extrémité d'une buse ou tuyau 26. Par déformation de la buse ou tuyau, l'élément 21 ne peut plus glisser dans la direction axiale ou longitudinale X de la buse 26.

L'extrémité 27 de l'élément 21 qui est engagée dans le tuyau ou buse présente un bord effilé pour faciliter le placement ou montage de l'élément 21 dans ledit tuyau ou buse 26.

L'élément est avantageusement réalisé en matière synthétique.

Pour éviter une éventuelle rotation de l'élément par rapport à la buse, la buse 26 est munie par exemple dans le sens de sa longueur (X) d'une ou de plusieurs protubérances intérieures 28. Lors de l'engagement de l'élément 21 dans la buse 26, au moins une protubérance est enfoncée dans l'élément.

L'extrémité 29 de l'élément 21 porte la bride 16B, les anneaux 17B, 18B et les ailettes 20B.

La figure 3 montre une autre forme de réalisation d'un système suivant l'invention (Détail B de la figure 1).

La poutre 2 est constituée à titre d'exemple d'un profilé du type sigma qui est muni aux extrémités de l'âme 30 d'un rebord 31. Ce rebord 31 comprend une lèvre qui est pliée de manière telle que les extrémités sont tournées vers le plan Q de l'âme 30.

Ce rebord 31 est constitué
- d'un plat supérieur ou inférieur 32 qui s'étend dans le plan P qui est perpendiculaire au plan Q de l'âme 30, ledit plan Q de l'âme 30 traversant ou coupant ladite plaque supérieure ou inférieure 32;
- deux plats 33,34 qui sont chacun reliés à une extrémité du plat supérieur ou inférieur et qui s'étendent dans un plan qui est parallèle au plan Q de l'âme 30 ;
- un plat 35 qui prolonge le plat 34, qui s'étend dans un plan perpendiculaire au plan Q de l'âme 30 et qui est tourné vers le plat 33 ou vers l'âme, et
- un plat 36 qui relie le plat 33 avec l'âme 30 et qui s'étend dans un plan incliné par rapport au plan Q de l'âme 30.

Un tel profilé présente de nombreux avantages, dont entre autres, meilleure rigidité, meilleure résistance pour une hauteur maximale déterminée, les bords du profilé ne sont pas visibles, élimination du risque de blessures pour l'utilisateur lors de la manipulation, etc.

Par rapport à la forme de réalisation de la figure 2, le moyen d'appui 15 du tirant 11A présente une bride ou rebord 16A de diamètre plus important que la bride ou rebord 16B de l'écrou 13.

Dans cette forme de réalisation, les anneaux 17A, 17B touchent des parties de l'âme 30 qui se trouvent dans le prolongement l'une de l'autre (par rapport à l'axe X des tirants 11A et 11B). L'anneau 18B de l'écrou 13 touche une partie de l'âme 30 qui ne se trouve pas dans le prolongement de la partie de l'âme 30 que touche l'anneau 18 du moyen d'appui 15. L'anneau 18B de l'écrou 13 se trouve en fait dans le prolongement de la gorge 19A du moyen d'appui 15 (gorge 19A qui est munie d'ailettes 20A). Cette forme de réalisation semble être excellente en ce qui concerne sa rigidité à la flexion, mais aussi en ce qui concerne l'absence de risque de desserrage.

Enfin, la figure 10 montre une autre forme de réalisation d'un tirant qui peut être utilisé. Ce tirant est similaire au tirant représenté à la figure 2, si ce n'est que la gorge 19A, 19B n'est pas munie d'ailettes 20A, 20B. Les ailettes 20D sont placées sur la face de la bride 16A, 16B opposée à la face portant les anneaux 17A, 17B et 18A, 18B.

Aux extrémités d'un tirant ou d'une série de tirants vissés entre eux, la première poutre et la dernière poutre sont fixées au moyen d'un boulon et d'un anneau ou rondelle, qui est vissé dans le filet des extrémités libres des tirants extrêmes.

La figure 11 présente un système pour relier deux poutres, des tirants 10 s'étendant entre la poutre 2A et la poutre 2B.

Dans la forme de réalisation représentée, le tirant 10 est muni à ses deux extrémités d'un écrou 13 dont la gorge 19B n'est pas munie d'ailettes. Les ailettes 20D sont placées sur la face de la bride 16B opposée à la face portant les anneaux 17B et 18B.

Dans la forme de réalisation représentée, le tirant 10 est muni à ses deux extrémités d'un écrou 13 dans lequel une tige filetée peut être vissée. Le tirant peut éventuellement être muni de tiges filetées 12.

La tige filetée 12 d'un boulon est vissée dans l'écrou 13, de sorte que l'âme 30 du profilé 2B est fixée ou coincée entre le moyen d'appui 15 avec ou sans bride 16A et la bride 16B de l'écrou 13 du tirant. Ainsi que représenté aux figures 5 à 9, l'appui et/ou l'écrou sont munis d'une bride portant deux anneaux 17A, 17B, 18A, 18B. Ces anneaux sont écartés l'un de l'autre pour former entre eux une gorge 19A, 19B dans laquelle s'étendent des ailettes.

Dans la forme de réalisation représentée, l'âme 30 de la poutre 2A est fixée entre la bride 16A qui travaille avec un boulon 15 et une bride 16B de l'écrou 13, tandis que l'âme 30 de la poutre 2B est fixée entre le boulon 15 (sans bride 16A) et une bride 16B solidaire du tirant 10.

## Revendications

1. Tirant pour relier des poutres d'une structure, ledit tirant comportant un tuyau (26) et au-moins un élément (21) substantiellement cylindrique, réalisé d'une seule pièce et agencé dans une première extrémité dudit tuyau (26), ledit élément (21) comportant une surface intérieure munie d'un filet femelle dans lequel une tige filetée (12) peut être vissée et comprenant un moyen, sous forme d'une bride (16A; 16B), pour appuyer le tirant sur l'une des poutres.

2. Tirant pour relier des poutres d'une structure, ledit tirant comportant un tuyau (26) et au-moins un élément (21) substantiellement cylindrique, réalisé d'une seule pièce et agencé dans une première extrémité dudit tuyau (26), ledit élément (21) comprenant un moyen, sous forme d'une bride (16A), pour appuyer le tirant sur l'une des poutres, et ledit élément (21) présentant une gorge annulaire (25) extérieure et étant fixé dans ladite première extremité par une déformation correspondante dudit tuyau (26), ledit tirant comprenant en outre une tige filetée (12) agencée dans ledit élément (21).

3. Tirant selon la revendication 1 caractérisé en ce que ledit élément (21) présente une gorge annulaire (25) extérieure et est fixé dans ladite première extremité par une déformation correspondante dudit tuyau (26).

4. Tirant selon la revendication 2 caractérisé en ce que ledit élément (21) comporte une surface intérieure munie d'un filet femelle dans lequel ladite tige filetée (12) est visée.

5. Tirant selon l'une des revendications précédentes caractérisé en ce que ladite bride (16A; 16B) est munie d'une protubérance ou anneau (17A; 17B).

6. Tirant selon la revendication 5 caractérisé en ce que ladite bride (16A; 16B) est munie de deux protubérances circulaires ou anneaux (17A, 18A; 17B, 18B) étant séparés l'un de l'autre de manière à définir entre eux une gorge (19A; 19B).

7. Tirant selon la revendication 6 caractérisé en ce que ladite gorge (19A; 19B) comprend des ailettes (20A; 20B).

8. Tirant selon l'une des revendications précédentes caractérisé en ce que l'extrémité dudit tuyau (26) dans lequel est agencé ledit élément (21) est adjacente ou attenante à ladite bride (16A; 16B).

9. Tirant selon l'une des revendications 1, 3-8 caractérisé en ce que ledit filet femelle a une première extrémité proche de ladite première extrémité dudit tuyau (26) et une deuxième extrémité plus éloignée de ladite première extrémité dudit tuyau (26) et située à l'intérieur dudit tuyau (26).

10. Tirant selon la revendication 9 caractérisé en ce que ladite gorge annulaire (25) est plus éloignée de ladite première extrémité dudit tuyau (26) que ne l'est ladite deuxième extremité dudit filet femelle.

11. Tirant selon l'une des revendications précédentes caractérisé en ce que ladite tige filetée (12) peut être vissée dans et/ou dévissée hors dudit élément (21).

12. Tirant selon l'une des revendications précédentes caractérisé en ce que ladite tige filetée (12) est un boulon.

13. Tirant selon l'une des revendications 1, 3-12 caractérisé en ce que ledit élément (21) est un écrou (13).

14. Tirant selon la revendication 13 caractérisé en ce que ledit ledit tuyau (26) comporte un tel écrou (13) à chacune de ses extrémités.

15. Tirant selon la revendication 13 ou 14 caractérisé en ce qu'une tige filetée (12) se trouve dans au moins l'un des écrous (13).

16. Tirant selon l'une des revendications précédentes caractérisé en ce ledit élément (21) est en matière synthétique.

17. Système comprenant une poutre (2), au moins un premier tirant (10A) ainsi que défini par l'une des revendications 1 à 16 et une pièce formant écrou ou moyen d'appui, dans lequel l'âme (30) de ladite poutre (2) est bloquée entre ledit élément (21) dudit au moins un premier tirant (10A) et ladite pièce.

18. Système selon la revendication 17 comprenant un deuxième tirant (10B) ainsi que défini par l'une des revendications 1 à 16, caractérisé en ce que l'âme (30) de ladite poutre (2) est bloquée entre ledit élément (21) dudit premier tirant (10A) et un élément (21) dudit deuxième tirant (10B).

19. Système selon la revendication 18 caractérisé en ce que ladite bride (16A) dudit élément (21) dudit premier tirant (10A) a un diamètre plus important que ladite bride (16B) dudit élément (21) dudit deuxième tirant (10B).

20. Système selon l'une des revendications 17 à 19 caractérisé en ce qu'un bord extérieur de ladite au moins une protubérance ou anneau (17A; 17B) qui est adjacent de l'âme (30) définit une surface (17A1; 17B1) dont la majeure partie est située dans un volume (V) obtenu en prolongeant axialement la paroi extérieure dudit tuyau (26).

## Patentansprüche

1. Zugstab zur Verbindung von Trägern einer Struktur, wobei der Zugstab ein Rohr (26) und mindestens ein im wesentlichen zylindrisches Element (21) aufweist, das einstückig ausgebildet und in einem ersten Ende des Rohrs (26) angeordnet ist, wobei das Element (21) eine Innenfläche, die mit einem Innengewinde versehen ist, in das ein Gewindestab (12) eingeschraubt werden kann, und eine Vorrichtung in Form eines Flansches (16A; 16B) zum Stützen des Zugstabs auf einen der Träger aufweist.

2. Zugstab zur Verbindung von Trägern einer Struktur, wobei der Zugstab ein Rohr (26) und mindestens ein im wesentlichen zylindrisches Element (21) aufweist, das einstückig ausgebildet und in einem ersten Ende des Rohrs (26) angeordnet ist, wobei das Element (21) eine Vorrichtung in Form eines Flansches (16A) zum Stützen des Zugstabs auf einen der Träger aufweist und eine ringförmige äußere Rille (25) enthält und durch eine entsprechende Verformung des Rohrs (26) in dem ersten Ende befestigt ist, wobei der Zugstab weiterhin einen Gewindestab (12) aufweist, der in dem Element (21) angeordnet ist.

3. Zugstab nach Anspruch 1, dadurch gekennzeichnet, daß das Element (21) eine äußere ringförmige Rille (25) aufweist und durch eine entsprechende Verformung des Rohrs (26) in dem ersten Ende befestigt ist.

4. Zugstab nach Anspruch 2, dadurch gekennzeichnet, daß das Element (21) eine Innenfläche aufweist, die mit einem Innengewinde versehen ist, in das der Gewindestab (12) geschraubt ist.

5. Zugstab nach einem der vorhergehenden Ansprüche, dadurch gekennzeichnet, daß der Flansch (16A; 16B) mit einem Vorsprung oder Ring (17A; 17B) versehen ist.

6. Zugstab nach Anspruch 5, dadurch gekennzeichnet, daß der Flansch (16A; 16B) mit zwei kreisförmigen Vorsprüngen oder Ringen (17A, 18A; 17B, 18B) versehen ist, die so voneinander beabstandet sind, daß sie zwischen einander eine Rille (19A; 19B) definieren.

7. Zugstab nach Anspruch 6, dadurch gekennzeichnet, daß die Rille (19A; 19B) Rippen (20A; 20B) enthält.

8. Zugstab nach einem der vorhergehenden Ansprüche, dadurch gekennzeichnet, daß das Ende des Rohrs (26), in dem das Element (21) angeordnet ist, neben dem Flansch (16A; 16B) liegt oder daran angrenzt.

9. Zugstab nach einem der Ansprüche 1, 3 - 8, dadurch gekennzeichnet, daß das Innengewinde ein nahe dem ersten Ende des Rohrs (26) gelegenes erstes Ende und ein weiter von dem ersten Ende des Rohrs (26) entfernt gelegenes zweites Ende, das sich im Innern des Rohrs (26) befindet, aufweist.

10. Zugstab nach Anspruch 9, dadurch gekennzeichnet, daß die ringförmige Rille (25) weiter von dem ersten Ende des Rohrs (26) entfernt ist als das zweite Ende des Innengewindes.

11. Zugstab nach einem der vorhergehenden Ansprüche, dadurch gekennzeichnet, daß der Gewindestab (12) in das Element (21) eingeschraubt oder daraus herausgeschraubt werden kann.

12. Zugstab nach einem der vorhergehenden Ansprüche, dadurch gekennzeichnet, daß der Gewindestab (12) ein Bolzen ist.

13. Zugstab nach einem der Ansprüche 1, 3 - 12, dadurch gekennzeichnet, daß das Element (21) eine Mutter (13) ist.

14. Zugstab nach Anspruch 13, dadurch gekennzeichnet, daß das Rohr (26) an jedem seiner Enden eine solche Mutter (13) aufeist.

15. Zugstab nach Anspruch 13 oder 14, dadurch gekennzeichnet, daß sich ein Gewindestab (12) in mindestens einer der Mütter (13) befindet.

16. Zugstab nach einem der vorhergehenden Ansprüche, dadurch gekennzeichnet, daß das Element (21) aus synthetischem Material besteht.

17. System, umfassend: einen Träger (2), mindestens einen ersten Zugstab (10A) nach einem der Ansprüche 1 bis 16 und ein eine Mutter oder eine Stützvorrichtung bildendes Teil, wobei der Steg (30) des Trägers (2) zwischen dem Element (21) des mindestens einen Zugstabs (10A) und dem Teil geklemmt ist.

18. System nach Anspruch 17, das einen zweiten Zugstab (10B) nach einem der Ansprüche 1 bis 16 umfaßt, dadurch gekennzeichnet, daß der Steg (30) des Trägers (2) zwischen dem Element (21) des ersten Zugstabs (10A) und einem Element (21) des zweiten Zugstabs (10B) geklemmt ist.

19. System nach Anspruch 18, dadurch gekennzeichnet, daß der Flansch (16A) des Elements (21) des ersten Zugstabs (10A) einen größeren Durchmesser aufweist als der Flansch (16B) des Elements (21) des zweiten Zugstabs (10B).

20. System nach einem der Ansprüche 17 bis 19, dadurch gekennzeichnet, daß ein sich neben dem Steg (30) befindlicher Außenrand des mindestens einen Vorsprungs oder Rings (17A; 17B) eine Fläche (17A1; 17B1) definiert, deren Hauptteil sich in einem Volumen (V) befindet, das durch axiale Verlängerung der Außenwand des Rohrs (26) erhalten wird.

## Claims

1. Tie for joining together the girders of a structure, said tie comprising a tube (26) and at least one substantially cylindrical element (21) made as a single piece and arranged in a first end of said tube (26), said element (21) comprising an internal surface which has a female screw thread into which a threaded rod (12) can be screwed, and comprising a means, in the form of a flange (16A, 16B), for supporting the tie against one of the girders.

2. Tie for joining together the girders of a structure, said tie comprising a tube (26) and at least one substantially cylindrical element (21) made as a single piece and arranged in a first end of said tube (26), said element (21) comprising a means, in the form of a flange (16A), for supporting the tie against one of the girders, and said element (21) having an external annular groove (25) and being fixed into the said first end by a corresponding deformation of said tube (26), said tie also comprising a threaded rod (12) arranged in said element (21).

3. Tie according to claim 1, characterized in that said element (21) has an external annular groove (25) and is fixed into said first end by a corresponding deformation of said tube (26).

4. Tie according to claim 2, characterized in that said element (21) has an internal surface which has a female screw thread into which said threaded rod (12) is screwed.

5. Tie according to one of the preceding claims, characterized in that said flange (16A; 16B) has a protuberance or ring (17A, 17B).

6. Tie according to claim 5, characterized in that said flange (16A, 16B) has two circular protuberances or rings (17A, 18A; 17B, 18B) separated from one another so as to define a groove (19A; 19B) between them.

7. Tie according to claim 6, characterized in that said groove (19A; 19B) contains ribs (20A; 20B).

8. Tie according to one of the preceding claims, characterized in that the end of said tube (26) in which said element (21) is arranged, is adjacent to or abuts said flange (16A; 16B).

9. Tie according to one of claims 1, 3-8, characterized in that said female screw thread has a first end close to said first end of said tube (26) and a second end further from said first end of said tube (26) and lying inside said tube (26).

10. Tie according to claim 9, characterized in that said annular groove (25) is further away from said first end of said tube (26) than said second end of said female screw thread is.

11. Tie according to one of the preceding claims, characterized in that said threaded rod (12) can be screwed into and/or unscrewed out of said element (21).

12. Tie according to one of the preceding claims, characterized in that said threaded rod (12) is a bolt.

13. Tie according to one of claims 1 and 3-12, characterized in that said element (21) is a nut (13).

14. Tie according to claim 13, characterized in that said tube (26) includes such a nut (13) at each of its ends.

15. Tie according to claim 13 or 14, characterized in that there is a threaded rod (12) in at least one ofthe nuts (13).

16. Tie according to one of the preceding claims, characterized in that said element (21) is made of a synthetic material.

17. System comprising a girder (2), at least a first tie (10A) according to one of the claims 1 to 16 and a part forming a nut or supporting means, wherein the web (30) of said girder (2) is clamped between said element (21) of said at least a first tie (10A) and said part.

18. System according to claim 17 comprising a second tie (10B) according to one of claims 1 to 16, characterized in that the web (30) of said girder (2) is clamped between said element (21) of said first tie (10A) and an element (21) of said second tie (10B).

19. System according to claim 18, characterized in that said flange (16A) of said element (21) of said first tie (10A) has a larger diameter than said flange (16B) of said element (21) of said second tie (10B).

20. System according to one of claims 17 to 19, characterized in that an outer edge of said at least one protuberance or ring (17A; 17B), which is adjacent to the web (30), defines a surface (17A1; 17B1), most of which lies in a volume (V) obtained by axially extending the outer wall of said tube (26).
